# EUROPÄISCHE PATENTSCHRIFT

(11) **EP 0 016 309 B1**
(45) Veröffentlichungstag und Bekanntmachung des Hinweises auf die Patenterteilung: **17.03.1982**
(21) Anmeldenummer: 80100285.8
(22) Anmeldetag: 21.01.1980
(51) Int. Cl.: A63D 1/00, A63D 3/00, A63D 13/00, A63F 7/00

(54) **Kugelspiel**
Ball-game
Jeu de boules

(30) Priorität: 29.01.1979 DE 2903239
(43) Veröffentlichungstag der Anmeldung: 01.10.1980
(73) Patentinhaber: Erzmoneit, Horst, D-2741 Kutenholz (DE)
(72) Erfinder: Erzmoneit, Horst, D-2741 Kutenholz (DE)
(74) Vertreter: Hauck, Hans, Dipl.-Ing.

## Beschreibung

Die Erfindung bezieht sich auf ein Kugelspiel mit einer ein Kugelrollfeld aufweisenden Spielplatte, die an einer Seite eine Kugelrückprallfläche und auf der der Rückprallfläche gegenüberliegenden Seite eine lösbar mit der Spielplatte verbindbare Spielfeldplatte aufweist.

Ein derartiges Kugelrollspiel ist aus der FR-A-571 928 bekannt geworden. Es betrifft ein Billardspiel, bei dem eine Spielfeldplatte auf einer Spielplatte in einer Ecke unter teilweisem Formschluß mit der Bande angeordnet ist. Durch das Aufsetzen auf die Spielplatte kann die Spielkugel die Spielfeldplatte nur über eine Rampe erreichen. Dies mag bei einem Billard annehmbar sein, Im Hinblick auf andere Spielmöglichkeiten, beispielsweise beim Werfen von Kugeln von Hand, ist diese Maßnahme unpraktisch oder auch unerwünscht. Das gleiche betrifft die bei einem Billard naturgemäß mehr oder weniger starre Bande, an der eine Elfenbeinkugel ausreichend zurückprallt, wenn sie mit der nötigen Energie gegen diese anläuft. Bestehen die Kugeln jedoch aus einem anderen Material oder werden sie von Hand geworfen, können Schwierigkeiten entstehen.

Ähnliche Verhältnisse liegen vor bei einem bekannten Billard-tisch nach der DE-C-510 047, bei dem eine Kegel aufnehmende Platte auf die Spielplatte des Billardtisches aufgestellt wird.

Aus der US-A-3 907 294 ist ein Kugelspiel bekannt geworden, bei dem zwei Partner mit Hilfe eines Klotzes eine Kugel gegen eine aus einem elastischen Element bestehende Bande spielen. Das bekannte Kugelspiel ist ein spezielles nur für zwei Partner geeignetes Kampfspiel, bei dem Variationsmöglichkeiten nicht gegeben sind.

Aus der DE-U-6 948 671 ist eine Bocciabahn bekannt, welche aus einzelnen Elementen zusammengesetzt ist. Die Umlenkung der Bocciakugel erfolgt bei der bekannten Bocciabahn durch eine Umlenkkurve auf der der Einwurfstelle gegenüberliegenden Seite der Bahn. Bei einem ähnlichen Kugelrollspiel nach der DE-U-1 708 148, deren Spielbahn wiederum aus einzelnen Elementen besteht, befindet sich der Start zwischen einer Umlenkkurve und einem Spielzielfeld, auf dem z.B. Kegel angeordnet sind.

Der Erfindung liegt die Aufgabe zugrunde, ein vielseitig einsetzbares, verschiedene Spielmöglichkeiten bietendes Kugelspiel zu schaffen, das an verschiedenen Orten aufstellbar, leicht transportierbar und von Hand sowie auf andere Weise bespielbar ist.

Diese Aufgabe wird bei einem Kugelspiel der eingangs genannten Art erfindungsgemäß dadurch gelöst, daß die Spielplatte aus mehreren Plattenabschnitten besteht, die lösbar und/oder gelenkig miteinander verbindbar sind, von denen ein Plattenabschnitt eine Ausnehmung zur Aufnahme der Spielfeldplatte und ein anderer Plattenabschnitt eine Abpralleinrichtung mit einem elastisch nachgebenden länglichen Element, vorzugsweise einer Schiene, einem federnden Gurt, einem federnd gelagerten Gurt oder dergleichen, als Kugelrückprallfläche aufweist.

Ein wesentliches Merkmal der Erfindung besteht darin, daß die Spielplatte aus mehreren Plattenelementen besteht, die lösbar und/oder gelenkig miteinander verbindbar sind. Auf diese Weise kann das erfindungsgemäße Kugelspiel platzsparend gelagert und transportiert werden. Es kann ferner auf einfache Weise aufgebaut und wieder abgebaut werden. Das erfindungsgemäße Kugelspiel ist daher an vielen Orten einsetzbar, auch in beengten privaten Wohnräumen.

Ein weiteres wichtiges Merkmal des erfindungsgemäßen Kugelspiels besteht in seiner Vielseitigkeit. Dadurch, daß die Spielplatte bzw. ein Element der Spielplatte eine Ausnehmung aufweist für die Aufnahme einer auswechselbaren Spielfeldplatte, lassen sich beliebig viele Spielfelder einsetzen.

Schließlich besteht ein erfindungsgemäßes Merkmal in dem elastischen länglichen Element als Kugelrückprallfläche. Das elastisch nachgebende längliche Element ermöglicht die Verwendung größerer Kugeln, die z.B. von Hand geworfen werden. Ohne die Verwendung dieser besonderen Kugelrückprallfläche ist es nicht möglich, derart in Bewegung gesetzte Kugeln präzise und mit der notwendigen Energie zur gewünschten Position des Spielfeldes auf der Spielfeldplatte zu bringen.

Vorteilhafte Ausgestaltungen der Erfindung sind in den Unteransprüchen angegeben und werden nachstehend an Hand der Zeichnungen näher erläutert. Es zeigen :
Fig. 1 eine Draufsicht auf ein schematisch dargestelltes Kugelspiel nach der Erfindung,
Fig. 2 eine teilweise perspektivische Draufsicht auf das Spiel nach Fig. 1,
Fig. 3 eine Draufsicht auf ein Kugelspiel nach der Erfindung in etwas geänderter Ausführung, fig. 4 eine Seitenansicht einer Abpralleinrichtung,
Fig. eine Draufsicht auf die Darstellung nach Fig. 4,
Fig. 6 eine Darstellung, teilweise im Schnitt der Spannvorrichtung für eine Kugelrückprallfläche nach den Figuren 4 und 5,
Fig. 7 eine Draufsicht auf die Spannvorrichtung nach Fig. 6 in einer ersten Stellung,
Fig. 8 eine Draufsicht auf die Spannvorrichtung nach Fig. 7 in einer zweiten Stellung,
Fig. 9 eine andere Ausführungsform einer Rückprallfläche im Schnitt,
Fig. 10 eine weitere Ausführungsform einer Abpralleinrichtung,
Fig. 11 eine erste Ausführungsform einer Spielfeldplatte,
Fig. 12 eine zweite Ausführungsform einer Spielfeldplatte,
Fig. 13 eine Seitenansicht einer Ablenkvorrichtung,
Fig. 14 eine Draufsicht auf die Darstellung nach Fig. 13,
Fig. 15 eine perspektivische Darstellung einer dritten Ausführungsform einer Spielfeldplatte,
Fig. 16 eine schematische Darstellung eines Teils der Vorrichtung nach Fig. 15,
Fig. 17 eine perspektivische Darstellung einer vierten Ausführungsform einer Spielfeldplatte,
Fig. 18 eine Spielfeldplatte für ein Torspiel,
Fig. 19 eine Spielfeldplatte für ein Boccia-Spiel,
Fig. 20 eine perspektivische Ansicht einer anderen Ausführung einer Rückprallfläche,
Fig. 21 einen Schnitt durch die Vorrichtung nach Fig.20,
Fig. 22 eine Draufsicht auf die Darstellung nach Fig. 20 (schematisch),
Fig. 23 eine Einzelheit der Vorrichtung nach Fig. 22,
Fig. 24 eine schematische Darstellung der Wirkungsweise des Teils nach Fig. 22, und
Fig. 25 eine Abänderung eines Teils der Vorrichtung nach Fig. 20.

Die zeichnerischen Darstellungen sind nur schemahaft und nicht maßstäblich.

Fig. 1 zeigte eine trapezförmige Spielplatte 10, welche jedoch auch rechteckförmig sein kann. Sie besteht aus drei Abschnitten 11, 12 und 13, die über Scharniere gelenkig miteinander verbunden sein können. Wahlweise können sie auch durch Steckverbindungen lösbar miteinander verbunden werden. Im letzteren Fall kann dann die Länge der Spielplatte 10 durch Einsetzen eines oder mehrerer Zwischenstücke beliebig verlängert werden.

An den Längsseiten der Spielplatte 10 befinden sich Rücklaufbahnen 14 bzw. 15. Sie werden seitlich durch einen erhabenen Rand 16 bzw. 17 begrenzt. Es versteht sich, daß erhabener Rand und Rücklaufbahn zusammenhängende Teile der Abschnitte 11 bis 13 sind.

An der hinteren Seite der Spielplatte 10 befindet sich eine Abpralleinrichtung 18, welche mit Hilfe eines Gurts 19 gebildet ist, das um zwei plattenfeste Umlenkpunkte 20 bzw. 22 an den Seiten teilweise herumgelegt und gespannt ist. Die Abpralleinrichtung 18 kann an einem Haltebalken 23 an der hinteren Seite der Spielplatte 10 auswechselbar angebracht sein.

An der vorderen Seite der Spielplatte 10, somit am Abschnitt 13 ist eine weitere Rücklaufbahn 24 angebracht mit einem erhabenen Rand 25, welche mit der Rücklaufbahn 15 in Verbindung ist. Die Rücklaufbahn 24 endet vor einem Einlauf-oder Einwurf-bereich 26 der Spielplatte 10, welche durch die rechte Rücklaufbahn 14 und eine mittlere Rücklaufbahn 27 mit erhabenem Rand 28 begrenzt ist. Vor dem Einlaufbereich 26 ist eine schräg zur Ebene der Spielplatte 10 ansteigende Platte 29 angeordnet, die ebenfalls steckbar oder klappbar mit dem Abschnitt 13 verbunden ist.

Zwischen den Rücklaufbahnen 27 und 15 ist neben dem Einwurfbereich 26 ein Spielfeld 30 angeordnet, das hier nur allgemein angedeutet ist und sich auf einer separaten Spielfeldplatte 31 befindet, worauf weiter unten noch näher eingegangen wird.

Vor dem Spielfeld 30 befindet sich sowohl im Bereich der Rücklaufbahn 15 als auch im Bereich der Rücklaufbahn 27 jeweils eine Ablenkrolle 32 bzw. 33, deren Aufbau aus den Figuren 13 und 14 hervorgeht. Danach ist eine Scheibe drehfest oder drehbar am oberen Ende einer Kurbel 34 gelagert, deren anderer unterer Arm 35 in Lagern 36 drehbar gelagert ist. Das untere freie Ende des Kurbelarms 35 ist schräg geschnitten, wie bei 37 gezeigt. Ein ortsfester Stift 38 besitzt eine entsprechende Schrägung, so daß in Ruhestellung der Ablenkrolle nach den Figuren 13 und 14 die in Fig. 13 dargestellte Lage eingenommen wird. Erfolgt der Aufprall einer Kugel gegen die Scheibe in Richtung des Pfeiles 39, verschwenkt die Kurbel in Richtung des Pfeiles 40 (Fig. 14), setzt gleichwohl dem Verschwenken einen ausreichenden Widerstand entgegen, um die gewünschte Um- und Ablenkung der Kugel zu bewirken. Nach dem Aufprall geht die Kurbel in die in Fig. 13 gezeigte Ruhelage von selbst zurück.

Wird eine Kugel im Einwurfbereich 26 in Lauf gebracht, kann sie zum Beispiel die strichpunktiert gezeichnete Bahn 41 nehmen. Das Ausmaß der Ablenkung an der Abpralleinrichtung 18 hängt ab von der Bewegungsenergie der Kugel, dem Kugelmaterial und der Spannung des Gurtes 19. Es versteht sich, daß anstelle der Rücklaufbahnen 14, 15 nur ein erhabener Rand vorgesehen werden kann, der seinerseits einen Abpralleffekt bewirken kann.

Aus Fig. 2 ist zu entnehmen, daß die Spielfeldplatte 31 auswechselbar ist durch eine andere Platte gleicher Größe. In Fig. 2 ist ferner der Haltebalken 23 für die Abpralleinrichtung 18 (Fig.1) dargestellt mit drei Befestigungsstellen 42. Schließlich zeigt die Fig. 2 auf der Spielplatte 10 Markierungen 43, welche das Spielen mit den Kugeln erleichtern.

Fig. 3 zeigt eine gegenüber den Figuren 1 und 2 etwas abgewandelte Ausführungsform. Es sind schematisch nur die wichtigsten konstruktiven Einzelheiten dargestellt. Eine Spielplatte 50 besitzt am hinteren Ende wieder eine Abpralleinrichtung 51, am vorderen Ende einen Einwurfbereich 52 sowie eine Einwurfschräge 53 und eine Spielfeldplatte 54, welche wiederum auswechselbar ist. Der Unterschied zur Ausbildung nach den Figuren 1 und 2 liegt darin, daß zwischen Spielfeldplatte 54 und Einwurfbereich 52 eine weitere Abpralleinrichtung 55 angeordnet ist, so daß eine bei 52 eingeworfene Kugel den in gestrichelten Linien 56 gezeigten Verlauf nehmen kann.

Eine beispielhafte Abpralleinrichtung ist in den Figuren 4 bis 7 dargestellt. Sie weist einen Balken 60 auf, an dessen Rückseite Stifte 61 herausstehen, die mit den entsprechenden Öffnungen 42 des Haltebalkens 23 (Fig. 2) zusammenwirken können. An der linken Seite ist mittels eines Hakens 62 ein Band oder Seil 63 angehängt, das am anderen Ende mit Hilfe eines Hakens 64 befestigt ist, der seinerseits mit Hilfe einer Feder 65 federnd bei 66 aufgehängt ist. Im Bereich des Hakens 62 ist ein Rohrstück 67 ortsfest am Balken 60 angebracht. Im Bereich des Hakens 64 ist eine Exzenterrolle 68 gelagert, deren Einzelheiten näher aus Fig. 6 hervorgehen. Der als Winkeleisen geformte Balken 60 ist dabei im Schnitt zu erkennen. Die Exzenterrolle 68 sitzt auf einem Lagerstift 69, der drehbar von zwei axial beabstandeten Lageraugen 70, 71 aufgenommen ist, die am Balken 60 befestigt sind. Am oberen Ende Ist der Lagerstift 69 mit einem Hebel 72 verbunden.

In Fig.7 und 8 sind zwei unterschiedliche Stellungen der Exzenterrolle 68 dargestellt, welche einen entsprechenden Einfluß auf die Spannung des Bandes 63 hat. Das Band kann seinerseits elastisch sein oder alternativ auch unelastisch, so daß im letzteren Fall die Elastizität des Bandes 63 mit Hilfe der Feder 65 erreicht wird.

Fig. 10 zeigt ein elastisches oder nicht elastisches Band 80 ähnlich dem nach den Figuren 4 bis 8. Entscheidend ist, daß das flache Band 80 geneigt zur Vertikalen angeordnet ist und der Aufprallpunkt einer Kugel 81 oberhalb dem Radius der Kugel 81 liegt. Mit Hilfe eines derart angeordneten Bandes 80 wird ein Springen oder Hüpfen der Kugel beim Rückprall vermeiden und eine besonders günstige Umlenkung mit möglichst geringen Energieverlusten erzielt. Der Winkel 82, den eine Normale auf das Band bezüglich der Horizontalen einnehmen kann, kann verstellbar gemacht werden, ebenso wie die Höhe des Bandes 80 insgesamt.

In Fig.9 sind anstelle eines einzigen Bandes drei elastische oder nicht elastische, im Querschnitt kreisförmige Bänder 83, 84 und 85 vorgesehen, die in einer schrägen Ebene ähnlich der Neigung des Bandes 80 nach Fig. 10 angeordnet sind. Die Bänder 83 bis 85 ermöglichen eine Anpassung an unterschiedliche Durchmesser von Kugeln 81.

In den Figuren 20 bis 25 ist eine andere Ausführungsform einer Abpralleinrichtung dargestellt. Ein Endlosgurt 100 ist am einen Ende um einen Bügel 101 und am anderen Ende um einen Stift 102 herumgeschlungen. Der Bügel 101 ist ortsfest angebracht, während der Stift 102 mittels eines Schraubenbolzens 103 an einem ortsfesten Halteteil 104 befestigt ist, so daß mit Hilfe einer Mutter 105 die Lage des Stiftes 102 und damit die Spannung des Endlosgurtes 100 verändert werden kann.

An der Rückseite des Endlosgurtes 100 liegen nahe den Befestigungsstellen Bügel 106, 107 an, von denen einer, nämlich 107, in Fig. 21 dargestellt ist. Er besitzt zwei Schenkel 108, 109, die mit einem Gewinde ausgebildet und an einer Platte 110 verschraubt gehalten sind. Die unterschiedliche Länge der Schenkel 108 und 109 bewirkt einen schräggestellten Steg 111, der dementsprechend den Endlosgurt 100 in eine schräge Position verstellt, wobei der Winkel 112 zur Spielplattenebene verstellt werden kann. Durch den Spalt zwischen den beiden Abschnitten des Endlosgurts 100, bei 113 dargestellt, ist angedeutet, daß auf den Endlosgurt im oberen Bereich eine größere Spannung ausgeübt wird als im unteren Bereich. Mit Hilfe einer derartigen Anordnung kann eine besonders wirksame Umlenkung einer auftreffenden Kugel erreicht werden bei minimalen Energieverlusten.

Trifft eine Kugel etwa in der Mitte auf den Endlosgurt 100, wird er stärker durchgebogen als am Rand, wie dies anhand von Fig. 22 dargestellt ist. Der unterschiedliche Abpralleffekt wird durch eine weitere konstruktive Maßnahme zumindest teilweise kompensiert, bei der längliche Federelemente 115, 116 an der Rückseite des Gurtes 100 etwa in dessen Mitte angebracht sind oder an diesem anliegen, wie bei 117 gezeigt, und zwar in teilweise sich gegenseitig überragender Lage. Die etwas nach hinten gebogenen streifenförmigen Federelemente 115, 116 sind im Endbereich des Endlosgurtes 100 mit einem schräg nach vorn sich erstreckenden Arm 118 bzw. 119 angelenkt, welcher mit der zugekehrten Rückseite des vorderen Abschnitts des Endlosgurts 100 verbunden ist oder an diesem anliegt. Der auf diese Weise gebildete zweiarmige Hebel ist bei 118a bzw. 119a schwenkbar gelagert.

Läuft eine Kugel in der Mitte auf den Gurt 100 auf in Richtung des Pfeiles 120, so wird der Gurt in Richtung des Pfeiles 121 durchgedrückt. In diesem Moment drehen sich die Arme 118, 119 in Richtung der Pfeile 122 bzw. 123, und der Gurt 100 wird in Richtung der Pfeile 124 bzw. 125 gedrückt. Damit spannt sich der Gurt 100 automatisch noch stärker durch den Aufprall der Kugel. Es versteht sich, daß die Elemente 115 und 116 auch steif bzw. starr sein können, um die beschriebene Wirkung herbeizuführen.

Fig. 25 zeigt eine alternative Ausgestaltung insofern, als auf die Vorderseite des Gurtes 100 eine feste Platte 126, zum Beispiel aus Hartholz, angebracht ist. Die Platte 126 muß jedoch im Abstand zu den rückwärtigen Abstützpunkten 106 und 107 ender, wie durch den Abstand 127 angedeutet.

In den Figuren 11 und 12 sowie 15 bis 19 sind verschiedene Möglichkeiten für die Ausgestaltung von Spielfeldern gezeigt, deren Träger jeweils eine Spielfeldplatte 130 gleicher Größe ist, wie sie etwa in den Figuren 1 und 2 dargestellt ist. In Fig. 11 weist die Spielfeldplatte 130 eine Anordnung von Löchern 131 auf für ein sogenanntes Lochwertspiel. Jedem Loch 131 ist ein bestimmter Wert zugeordnet.

Bei der Ausführungsform nach Fig. 12 ist ein hufeisenförmiges Element 132 schwenkbar um ein Loch 133 angeordnet. Eine derartige Ausgestaltung entspricht einem Teil einer Minigolfanlage, und bei diesem Spiel wird gefordert, die Kugel in einem Wurf in das Loch 133 zu treffen.

Bei der Ausführungsform nach den Figuren 15 und 16 ist eine Laufschiene 134 mittig in einem Rahmen aufgespannt, der von zwei parallelen, beabstandeten Streben 135, 136 und diese verbindenden Tragstangen 137, 138 gebildet ist. Der Rahmen ist im Abstand oberhalb der Spielfeldplatte 130 gespannt, und die Tragstangen oder -stäbe 137, 138 sind mit heruntergebogenen Endabschnitten an einer Seite der Spielfeldplatte 130 befestigt. Die Laufschiene weist an der Oberseite eine Lauffläche für eine Rolle 140 eines Wagens 141 auf. Auf beiden Seiten der Laufschiene 134 ist eine Zahlenskala 142 aufgebracht. Der Wagen 141 weist ein Stoßelement 143 auf, das etwas oberhalb der Spielfeldplatte 130 angeordnet und an der Vorderseite bogenförmig gekrümmt ist. Mittig ist an der Vorderseite eine im Querschnitt halbkreisförmige Ausnehmung 144 vorgesehen, die nach Möglichkeit mit der Kugel zu treffen ist, andernfalls die Kugel an der gekrümmten Vorderseite abrollt. Das Stoßelement 141 ist an einem L-förmigen Arm 145 aufgehängt, der sich durch einen durchgehenden Längsspalt 146 in der Laufschiene 134 nach oben erstreckt und dort zwischen den Enden eines Hebels 147 befestigt ist, an dessen einem Ende die Rolle 140 drehbar gelagert ist. Das freie Ende des Hebels liegt durch das Gewicht des Wagens 141 auf der Lauffläche 139 auf. Am Hebel 147 befindet sich außerdem ein Zeiger 148, der die Lage des Wagens 141 bezüglich der Skala 142 anzeigt. Ferner ist am L-förmigen Arm 145 eine Rolle 149 drehbar gelagert, die normalerweise in der gezeigten Position mit der Unterseite der Laufschiene 134 außer Eingriff ist.

Die in Fig. 15 dargestellt Lage des Wagens 141 ist schematisch in Fig. 16 in Seitenansicht wiedergegeben. Man erkennt, daß der Hebel 147 bei 150 auf der Oberseite der Laufschiene 134 aufliegt und somit einen Bremseffekt bewirkt. Trifft hingegen eine Kugel in Richtung des Pfeils 151 gegen das Stoßelement 143, wird der Arm 145 im Uhrzeigersinn verschwenkt und bewirkt ein Anheben des Hebels 147, so daß die Rolle 149 gegen die Unterseite der Laufschiene 134 anliegt, während die Rolle 140 auf der oberen Lauffläche 139 weiterhin anliegt. Dadurch bewegt sich der Wagen 141 um einen gewissen Betrag entlang der Laufschiene 134 weiter, wobei der Weg abhängt von der Aufprallenergie der Kugel.

Es versteht sich, daß bei der Ausführungsform nach den Figuren 15 und 16 mehrere Laufschienen 134 mit entsprechenden Wagen 141 nebeneinander angeordnet sein können.

Bei der Ausführungsform nach Fig. 17 sind parallel beabstandete Tragarme 152 mit Abstand oberhalb der Spielfeldplatte 130 angeordnet, ähnlich den Tragarmen 137, 138. Mittels zwischen den Tragarmen 152 aufgespannten parallelen Streben 153 sind Kegel 154 schwenkbar aufgehängt. Die besondere Aufhängung der Kegel 154 geht aus den beiden getrennten unteren Darstellungen hervor. Die Schwenkachse 155 liegt unterhalb des Schwerpunkts des Kegels 154 und etwas zur Längsmittenachse versetzt derart, daß der Kegel 154 in der Aufrechtstellung gegen eine um eine Schwenkachse schwenkbar gelagerte Klappe n zu liegen kommt. Trifft eine Kugel 157, welche sich in Richtung des Pfeiles bewegt, gegen den unteren Bereich der Klappe n, wird diese im entgegengesetzten Uhrzeigersinn um die Schwenkachse 156 verschwenkt und der Kegel 154 fällt von oben gegen die Klappe n. Da der Schwerpunkt des Kegels 154 oberhalb der Schwenkachse 155 liegt, bleibt der Kegel 154 in der gekippten Lage, bis er wieder hochgestellt wird.

Aus der oberen Darstellung ergibt sich das Zusammenwirken von Klappen n, c, d und e für alle Kegel 154. Diese Klappen sind für die im Dreieck angeordneten Kegel 154 so in der Breite bemessen und miteinander in Beziehung gebracht, daß eine auf der Mitte angekommene Kugel 157 alle Kegel abräumt, weil sie alle Klappen n. c. d und e sämtlicher Kegel 154 berührt und verschwenkt und damit auch die Kegel 154. Nach dem Wegschwenken der Klappen wird der Weg für die Kugel 157 frei und auch für die nachfolgende Kugel, falls nicht alle Kegel abgeräumt sind.

Die Spielfeldplatte 130 nach Fig. 18 besitzt zwei gegeneinander versetzte Torfeider 158, 159 in Form von rechteckigen Vertiefungen. Vor den Torfeldern 158, 159 sind halbkreisförmige Ringe 160, 161 angeordnet, die auf der von den Torfeldern abgewandten Seite angeschrägt sind. Die von der nicht dargestellten Rückprallfläche ankommende Kugel muß zunächst die Ringe 160 bzw. 161 überwinden, wenn sie in die Felder 158 bzw. 159 fallen soll.

Die Spielfeldplatte 130 nach Fig. 19 ist in vier gleichseitige Dreiecke unterteilt, von denen jedes parallel nebeneinander angeordnete Hohlkehlen 162 enthält, die parallel zur zugeordneten Seitenkante der Platte 130 verlaufen. Zusammengehörige Hohlkehlen 162 spannen jeweils Quadrate auf. In der Mitte der Platte 130 ist eine Vertiefung 163 vorgesehen.

## Patentansprüche

1. Kugelspiel mit einer ein Kugelrollfeld aufweisenden Spielplatte (10, 50), die an einer Seite eine Kugelrückprallfläche und auf der der Rückprallfläche gegenüberliegenden Seite eine lösbar mit der Spielplatte (10, 50) verbindbare Spielfeldplatte (31, 54, 130) aufweist, dadurch gekennzeichnet, daß die Spielplatte (10, 50) aus mehreren Plattenabschnitten (11, 12, 13) besteht, die lösbar und/oder gelenkig miteinander verbindbar sind, von denen ein Plattenabschnitt (13) eine Ausnehmung zur Aufnahme der Spielfeldplatte (31,54,130) und ein anderer Plattenabschnitt (11) eine Abpralleinrichtung (18, 51) mit einem elastisch nachgebenden länglichen Element (19, 63, 80, 83 bis 85), vorzugsweise einer Schiene, einem federnden Gurt, einem federnd gelagerten Gurt oder dergleichen, als Kugelrückprallfläche aufweist.

2. Kugelspiel nach Anspruch 1, gekennzeichnet durch ein am länglichen Element (63) angreifendes Spannglied.

3. Kugelspiel nach Anspruch 2, dadurch gekennzeichnet, daß das Spannglied eine Feder (65) und/oder ein Exzenter (68) ist.

4. Kugelspiel nach einem der Ansprüche 1 bis 4, dadurch gekennzeichnet, daß das längliche Element (80) in seiner Höhe und/oder in seiner Neigung verstellbar angebracht ist.

5. Kugelspiel nach einem der Ansprüche 1 bis 4, dadurch gekennzeichnet, daß mehrere längliche Elemente (83 bis 85) parallel und im Abstand übereinander so angeordnet sind, daß sie in einer zur Spielplatte (10, 50) schrägen Ebene liegen.

6: Kugelspiel nach einem der Ansprüche 1 bis 5, dadurch gekennzeichnet, daß die Rückprallfläche von einem in seiner Spannung veränderbarerr Endlosgurt (100) gebildet ist.

7. Kugelspiel nach Anspruch 6, dadurch gekennzeichnet, daß eine zusätzliche Spannvorrichtung (106, 107) vorgesehen ist, die im oberen Bereich des Endlosgurtes (100) eine höhere Spannung erzeugt als im unteren Bereich.

8. Kugelspiel nach Anspruch 6 oder 7, dadurch gekennzeichnet. daß im mittleren Bereich an der Rückseite des Endlosgurtes (100) zwei längliche Elemente (115, 116) angreifen, die jeweils zu entgegengesetzten Seiten sich zu einem Umlenkende des Endlosgurtes (100) erstrecken, daß an beiden Umlenkenden des Endlosgurtes (100) ein kurzer, sich nach hinten erstreckender Arm (118, 119) anliegt, der fest mit dem zugeordneten Element (115, 116) verbunden ist, und daß der jeweils so gebildete zweiarmige Hebel am Verbindungspunkt (118a, 119a) der Hebel um eine Schwenkachse parallel zur Ebene des Endlosgurtes schwenkbar gelagert ist.

9. Kugelspiel nach einem der Ansprüche 1 bis 8, dadurch gekennzeichnet, daß die Spielfeldplatte (130) eine Lochplatte ist.

10. Kugelspiel nach einem der Ansprüche 1 bis 9, dadurch gekennzeichnet, daß die Spielfeldplatte (130) ein Loch (133) aufweist, dessen Umfang etwa über die Hälfte von einer schwenkbar gelagerten Fangkammer (132) umgeben ist.

11. Kugelspiel nach Anspruch 10, dadurch gekennzeichnet, daß die dem Loch (133) zugeordnete Fangkammerwand mit einer zum Loch abfallenden Schräge versehen ist.

12. Kugelepiel nach einem der Ansprüche 1 bis 8, dadurch gekennzeichnet, daß an der Spielfeldplatte (130) Kegel (154) kippbar so angehängt sind, daß sie in aufrechter Lage unterhalb ihrer Schwenkachse (155) gegen einen Anschlag liegen, auf dem ein oberer Bereich des Kegels (154) nach dem durch eine Kugel verursachten Umkippen aufliegt.

13. Kugelspiel nach einem der Ansprüche 1 bis 8, dadurch gekennzeichnet, daß oberhalb der Lauffläche der Spielfeldplatte (130) eine Laufschiene (134) angeordnet ist, daß ein Wagen (141) mittels einer auf der Oberseite der Laufschiene (134) angreifenden Rolle (140) an der Laufschiene pendelnd angehängt ist und daß der Wagen (141) ein Bremselement (147) aufweist, das normalerweise mit der Laufschiene (134) in Eingriff ist, jedoch gelöst wird, wenn der Wagen (141) mittels einer auftreffenden Kugel verschwenkt wird.

14. Kugelspiel nach Anspruch 13, dadurch gekennzeichnet, daß die Rolle (140) am Ende eines Hebels (147) gelagert ist, dessen anderes Ende auf der Laufschiene (134) aufliegt, und daß ein zweiter Hebel (145) zwischen den Enden des ersten Hebels (147) angreift und sich nach unten in die Bahn der Kugel erstreckt.

## Claims

1. A ball game comprising a game board (10, 50) provided with a ball rolling field and having a ball rebounding area on one side thereof and a playing area panel (31, 54, 130) detachably connectible to the game board (10, 50) on the side opposite to the rebounding area, characterized in that the game board (10, 50) consists of several board sections (11, 12, 13) detachably and/or articulatedly connectible to each other, of which one board section (13) is provided with a recess for the reception of the playing area panel (31, 54, 130) and another board section (11) is provided with a rebounding means (18, 51) comprising an elastically resilient elongated element (19, 63, 80, 83 to 85), preferably a rail, a resilient strap, a resiliently supported strap or the like, as a ball rebounding area.

2. A ball game according to claim 1, characterized by a clamping member engaging at the elongated element (63).

3. A ball game according to claim 2, characterized in that the clamping member is a spring (65) and/or an eccentric (68).

4. A ball game according to any one of the claims 1 to 4, characterized in that the elongated element (80) is fitted to be adjustable in its height and/or inclination.

5. A ball game according to any one of the claims 1 to 4, characterized in that several elongated elements (83 to 85) are arranged in parallel and spaced through a distance one above another such that they are disposed in an oblique plane with respect to the game board (10, 50).

6. A ball game according to any one of the claims 1 to 5, characterized in that the rebounding area is formed by an endless belt (100) which is adjustable in its tension.

7. A ball game according to claim 6, characterized in that an additional tensioning means (106, 107) is provided which generates a higher tension in the upper region of the endless belt (100) than in the lower region.

8. A ball game according to claim 6 or 7, characterized in that two elongated elements (115, 116) are engaging in the center region at the back surface of the endless belt (100), said elements respectively extending on opposite sides towards a deviating end of the endless belt (100) ; that a short, rearwardly extending arm (118, 119) lies in close contact against both deviating ends of the endless belt (100) said arm being rigidly connected to the associated element (115, 116) ; and in that the double-armed lever respectively formed in this manner is pivotally supported at the junction point (118a, 119a) of the levers about a pivot axis extending in parallel with respect to the plane of the endless belt.

9. A ball game according to any one of the claims 1 to 8, characterized in that the playing area panel (130) is a perforated plate.

10. A ball game according to any one of the claims 1 to 9, characterized in that the playing area panel (130) is provided with an aperture (133) about one half of the circumference of which is surrounded by a pivotally supported interception chamber (132).

11. A ball game according to claim 10, characterized in that the interception chamber wall associated with the aperture (133) is provided with a slope declining towards the aperture.

12. A ball game according to any one of the claims 1 to 8, characterized in that the playing area panel (130) has cones (154) tiltably suspended therefrom in such a manner that when in an upright position they lie in close contact against an abutment by their region below their pivot axis (155) with an upper region of said cone (154) resting on said abutment after a tilting movement caused by the ball.

13. A ball game according to any one of the claims 1 to 8, characterized in that a running track (134) is arranged above the running surface of the playing area panel (130), that a carriage (141) is suspended from the running track in a pendulum manner by means of a roller (140) engaging on the upper surface of the running track (134), and in that the carriage (141) comprises a braking element (147) which is normally in engagement with the running track (134) but is released when the carriage (141) is pivoted by means of an impinging ball.

14. A ball game according to claim 13, characterized in that the roller (140) is supported at the end of a lever (147) the other end of which rests on the running track (134), and in that a second lever (145) engages between the ends of the first lever (147) and extends downwards into the track of the ball.

## Revendications

1. Jeu de boules, comportant un plateau de jeu (10, 50), qui présente une plage pour le roulement des boules, ainsi que, sur un côté, une surface de rebondissement des boules et, sur le côté opposé à cette surface, un plateau formant une plage de jeu (31, 54, 130), qui peut être réuni de façon amovible au plateau de jeu (10, 50), caractérisé par le fait que le plateau de jeu (10, 50) est constitué par plusieurs éléments (11, 12, 13), qui peuvent être réunis entre eux de façon amovible et/ou articulée, un élément (13) du plateau présentant une découpe pour recevoir le plateau formant une plage de jeu (31, 54, 130), et un autre élément (11) présentant un dispositif de rebondissement (18, 51), avec un élément allongé, déformable élastiquement (19, 63, 80, 83 à 85), de préférence une barre, une sangle élastique, une sangle montée élastiquement, ou un élément analogue, constituant une surface de rebondissement des boules.

2. Jeu de boules selon la revendication 1, caractérisé par un organe tendeur, agissant sur l'élément allongé (63).

3. Jeu de boules selon la revendication 2, caractérisé en ce que l'organe tendeur est un ressort (65) et/ou un excentrique (68).

4. Jeu de boules selon l'une des revendications 1 à 4, caractérisé en ce que l'élément allongé (80) est monté de façon à pouvoir être réglé en hauteur et/ou en inclinaison.

5. Jeu de boules selon l'une des revendications 1 à 4, caractérisé en ce que plusieurs éléments allongés (83 à 85) sont disposés parallèlement et à une certaine distance les uns au-dessus des autres, de manière à se trouver dans un plan oblique par rapport au plateau de jeu (10, 50).

6. Jeu de boules selon l'une des revendications 1 à 5, caractérisé en ce que la surface de rebondissement est formée par une sangle sans fin (100), de tension variable.

7. Jeu de boules selon la revendication 6, caractérisé en ce qu'if comporte un dispositif tendeur auxiliaire (106, 107), qui produit dans la partie supérieure de la sangle sans fin (100) une tension plus grande que dans sa partie inférieure.

8. Jeu de boules selon la revendication 6 ou 7, caractérisé en ce que la partie médiane du brin arrière de la sangle sans fin (100) est soumise à l'action de deux éléments allongés (115, 116), qui s'étendent respectivement vers deux côtés opposés, jusqu'aux extrémités de renvoi de la sangle sans fin (100), que des bras courts (118, 119), s'étendant vers l'arrière, sont appliqués sur les deux extrémités de renvoi de la sangle sans fin (100), chaque bras court étant réuni rigidement à l'élément allongé correspondant (115, 116), et que le levier à deux bras ainsi formé est monté, aux points de jonction (118a, 119a) des bras, de façon à pouvoir pivoter autour d'un axe, parallèlement au plan de la sangle sans fin.

9. Jeu de boules selon l'une quelconque des revendications 1 à 8, caractérisé en ce que le plateau formant une plage de jeu (130) est un plateau perforé.

10. Jeu de boules selon l'une quelconque des revendications 1 à 9, caractérisé en ce que le plateau formant plage de jeu (130) comporte un trou (133), dont le pourtour est entouré, sensiblement sur sa moitié, par un organe de capture (132), monté pivotant.

11. Jeu de boules selon la revendication 10, caractérisé en ce que la paroi de l'organe de capture, qui est associée au trou (133), est pourvue d'un biseau descendant vers le trou.

12. Jeu de boules selon l'une quelconque des revendications 1 à 8, caractérisé en ce que des quilles (154) sont montées pivotantes sur le plateau formant une plage de jeu (130), que chaque quille repose, en position droite, en dessous de son axe de pivotement (155), contre une butée, sur laquelle une zone supérieure de la quille (154) s'applique après le basculement de la quille produit par une boule.

13. Jeu de boules selon l'une quelconque des revendications 1 à 8, caractérisé en ce qu'un rail de roulement (134) est disposé au-dessus de la surface de roulement du plateau formant une plage de jeu (130), qu'un chariot (141) est suspendu sur le rail de roulement (134), de façon pendulaire, à l'aide d'une roulette (140) coopérant avec la face supérieure du rail de roulement (134), et que ledit chariot (141) comporte un élément de freinage (147), qui est normalement en prise avec le rail de roulement (134), mais qui est desserré lorsque le chariot (141) a pivoté par l'impact d'une boule.

14. Jeu de boules selon la revendication 13, caractérisé en ce que la roulette (140) est montée à l'extrémité d'un levier (147), dont l'autre extrémité est appliquée sur le rail de roulement (134), et qu'un second levier (145) est raccordé au premier levier (147) entre ses extrémités, et s'étend vers le bas dans la trajectoire de la boule.
